# EUROPÄISCHE PATENTSCHRIFT

(11) **EP 4 193 431 B1**
(45) Veröffentlichungstag und Bekanntmachung des Hinweises auf die Patenterteilung: **07.08.2024**
(21) Anmeldenummer: 21736999.0
(22) Anmeldetag: 23.06.2021
(51) Int. Cl.: H01T 13/08

(54) **ZÜNDKERZE MIT DICHTSCHEIBE UND DICHTSCHEIBE FÜR EINE ZÜNDKERZE**
SPARK PLUG WITH SEALING DISC, AND SEALING DISC FOR A SPARK PLUG
BOUGIE D'ALLUMAGE AVEC DISQUE D'ÉTANCHÉITÉ, ET DISQUE D'ÉTANCHÉITÉ POUR BOUGIE D'ALLUMAGE

(30) Priorität: 05.08.2020 DE 102020209858
(43) Veröffentlichungstag der Anmeldung: 14.06.2023
(73) Patentinhaber: Robert Bosch GmbH, 70442 Stuttgart (DE)
(72) Erfinder: DIAZ ALFONSO, Jorge, 70734 Fellbach (DE); TRAUB, Felix, 71063 Sindelfingen (DE); MENKEN, Lars, 73072 Donzdorf (DE)
(86) Internationale Anmeldenummer: PCT/EP2021/067110
(87) Internationale Veröffentlichungsnummer: WO 2022/028768

(56) Entgegenhaltungen:
- DE-A1- 102012 207 319
- DE-A1- 102015 221 394

## Beschreibung

### Stand der Technik

Die vorliegende Erfindung geht aus von einer Zündkerze und einer Dichtscheibe nach den Oberbegriffen der unabhängigen Ansprüche, wie sie beispielsweise aus der DE102012207319 A1 oder der DE102015221394 A1 der Anmelderin grundsätzlich bekannt sind.

### Offenbarung der Erfindung

Die vorliegende Erfindung beruht weiterhin auf der Erkenntnis der Erfinder, dass ein potentieller Schadensmechanismus in Zündkerzen auf übermäßig hohen in der Zündkerze wirkenden Kräften und Spannungen basiert. Die Erfinder haben daher nach einer Möglichkeit gesucht, die Spannungen im eingeschraubten Zündkerzengehäuse so zu verteilen, dass einerseits eine gute Dichtwirkung zwischen Zündkerze und Zylinderkopf maximiert wird, andererseits keine übermäßig hohen Belastungen im Gehäuse, insbesondere im Gewindegrund auftreten. Auf diese Weise können potentielle Beschädigungen der Zündkerze bei Montage und Betrieb sicher ausgeschlossen werden. Insbesondere wird auch die sogenannte Überdrehfestigkeit der Zündkerze verbessert, das heißt es besteht eine gewisse Toleranz für die Einleitung unzulässig hoher Drehmomente um die Längsachse der Zündkerze bei ihrer Montage in einem Zündkerzenschacht.

Durch die erfindungsgemäße Maßnahme, dass die Dichtscheibe, auf der der Stirnfläche zugewandten Seite und/oder auf der dem Zündkerzenschacht zugewandten Seite eine Rändelung aufweist, erhöht sich der Reibkoeffizient zwischen dem Dichtring und dem Gehäuse der Zündkerze bzw. zwischen dem Dichtring und dem Zündkerzenschacht. Das hat zur Folge, dass bei gegebenem Anzugsdrehmoment, mit dem die Zündkerze im Zündkerzenschacht verschraubt wird, die axial in der Zündkerze wirkenden Kräfte reduziert sind.

Die erfindungsgemäße Beschränkung der Rändelung auf den radial äußeren Bereich der Dichtscheibe stellt sicher, dass der radial innere Bereich der Dichtscheibe als planer Dichtbereich uneingeschränkt wirksam ist. Hierfür kann in Weiterbildung vorgesehen sein, dass sich die Rändelung in radialer Richtung lediglich 0,3 mm bis 2 mm weit erstreckt. Weist die Dichtscheibe mit Hinblick auf seine Ringform beispielsweise einen Außendurchmesser D auf und einen Innendurchmesser d, so kann vorgesehen sein, dass die Erstreckung der Rändelstruktur in die radiale Richtung mindestens 0,05*(D-d) und höchstens 0,25*(D-d) beträgt.

Erfindungsgemäß ist die Dichtscheibe als massive ringförmige Dichtscheibe vorgesehen. Es kann sich insbesondere um eine in Aufsicht ringförmige Dichtung mit einem in Umfangsrichtung konvexförmigen, beispielsweise rechteckigem oder trapezförmigem, Querschnitt handeln. Es handelt sich insofern nicht um eine sogenannte Faltdichtung. Durch massive Dichtscheiben lässt sich eine sehr genaue Lage und Orientierung der Zündkerze sicherstellen.

Die Erstreckung der Rändelung in die axiale Richtung, also die Höhe der Rändelung, kann in Weiterbildung in Abhängigkeit vom Innen- und Außendurchmesser der Dichtscheibe, der Geometrie der Rändelung und dem Materialien des Zylinderkopfes und des Zündkerzengehäuses und des Dichtrings gewählt werden. Sie kann beispielsweise vorteilhafterweise zwischen 0,01 mm und 0,2 mm liegen.

Es kann vorgesehen sein, dass die Rändelung in Umfangsrichtung ein Dreiecksprofil, ein Vierecksprofil, ein Trapezprofil, ein Trapezoidprofil, ein Wellenprofil und/oder dergleichen aufweist. Eine Periodizität des Profils der Rändelung in Umfangsrichtung kann beispielsweise zwischen 0,02 und 0,4 mm betragen.

Die Dichtscheibe kann verliersicher zwischen dem Gewinde und der Stirnfläche der Zündkerze angeordnet sein, beispielsweise indem der Innendurchmesser der Dichtscheibe kleiner ist als der weiteste Außendurchmesser des Gewindes der

Zündkerze.

### Kurze Beschreibung der Zeichnung

Nachfolgend wird ein Ausführungsbeispiel der Erfindung unter Bezugnahme auf die begleitende Zeichnung im Detail beschrieben. Dabei zeigen:
- Figur 1: eine erfindungsgemäße Zündkerze gemäß einem Ausführungsbeispiel,
- Figur 2a: eine perspektivische Ansicht eines erfindungsgemäßen Dichtrings als Detail der erfindungsgemäßen Zündkerze gemäß Figur 1 und
- Figur 2b, 2c: Detailansichten des Dichtrings aus Figur 2a.
- Figur 3: eine schematische Darstellung der Rändelstruktur

### Ausführungsform der Erfindung

Die Figuren 1 und 2a, 2b und 2c zeigen ein Ausführungsbeispiel der erfindungsgemäßen Zündkerze 1.

Gemäß Figur 1 umfasst die Zündkerze 1 ein Zündkerzengehäuse 2. In diesem Zündkerzengehäuse 2 ist ein Isolator 3 angeordnet. In dem Isolator 3 ist eine Mittelelektrode 4 aufgenommen. Diese Mittelelektrode 4 steht brennraumseitig über den Isolator 3 hinaus. An dem Zündkerzengehäuse 2 ist eine gebogene Masseelektrode 5 befestigt. An der brennraumabgewandten Seite der Zündkerze 1 befindet sich ein Anschluss 6 für ein Kabel.

Das Zündkerzengehäuse 2 weist einen zylindrischen Abschnitt 7 auf. Auf diesem Abschnitt 7 ist ein als Außengewinde ausgebildetes Gewinde 8 vorgesehen. Auf der brennraumabgewandten Seite des Abschnittes 7 ist ein ringförmiger Absatz 9 am Zündkerzengehäuse 2 ausgebildet. An dem Absatz 9 ist eine brennraumzugewandte Stirnfläche 10 definiert, die den Abschnitt 7 begrenzt.

Mit dem Gewindes 8 ist die Zündkerze 1 in einem Zylinderkopf einer Brennkraftmaschine verschraubbar. Die in der Figur 1 nur schematisch dargestellte massive ringförmige Dichtscheibe 11 dichtet dabei das Zündkerzengehäuse 2 gegenüber dem Zylinderkopf ab und ist verliersicher zwischen dem Gewinde 8 und der Stirnfläche 10 angeordnet. Die Masseelektrode 5 und die Mittelelektrode 4 befinden sich im Brennraum der Brennkraftmaschine. Zwischen der Mittelelektrode 4 und der Masseelektrode 5 ist ein Zündspalt ausgebildet. Über diesen Zündspalt wird ein Funken zum Zünden eines Gases im Brennraum erzeugt.

Figur 2a zeigt die massive ringförmige Dichtscheibe 11 aus der Figur 1 in einer perspektivischen Ansicht. In der Figur 2b ist der in der Figur 2a mit X gekennzeichnete Querschnitt der Dichtscheibe 11 vergrößert dargestellt. Die Dichtscheibe 11 weist lediglich radial außen auf der der Stirnfläche 10 zugewandten Seite 11u und lediglich radial außen auf der dem Zündkerzenschacht 11o zugewandten Seite jeweils eine Rändelung 17 auf.

Dabei erstreckt sich die Rändelung 17 in radialer Richtung, in der Figur 2b von links nach rechts über eine Länge von beispielsweise I = 1mm, im Beispiel etwa 1/5 der Differenz aus Auendurchmesser D und Innendurchmesser der Dichtscheibe. Der eigentlichen Dichtbereiche 18 der Dichtscheibe 11 sind in radialer Richtung innen von der Rändelung 17 vorgesehen, in der Figur 2b links.

Figur 2c zeigt einen Querschnitt durch das Profil der Rändelung 17 entlang der Linie P in der Figur 2a. Die Rändelung hat vor der Montage der Zündkerze 1 ein dreieckiges Profil mit einer Periodizität λ von 0,3 mm und einer Höhe h von 0,1 mm. Der eigentliche Dichtbereich 18 der Dichtscheibe 11 ist innen, in der Figur 2b links. Bei der Montage der Zündkerze kommt es (nicht gezeichnet) zu einer plastischen und elastischen Verformung der Dichtscheibe 11 und insbesondere der Rändelung 17 bzw. ihrer nach oben und unten weisenden Spitzen.

Die Profile der Rändelung können in die radiale Richtung, so wie es im oberen Teil der Figur 3 schematisch dargestellt ist. Andererseits besteht die alternative Möglichkeit, dass die Profile der Rändelung 17 alle parallel zueinander verlaufen, so wie es im unteren Teil der Figur 3 dargestellt ist.

## Patentansprüche

1. Zündkerze (1) umfassend ein Zündkerzengehäuse (2) mit einer brennraumzugewandten ringförmigen Stirnfläche (10) und einem brennraumseitig der Stirnfläche angeordneten Gewinde (8) zum Einschrauben der Zündkerze (1) in einen Zündkerzenschacht einer Brennkraftmaschine, und eine auf das Zündkerzengehäuse (2) aufgesteckte oder aufsteckbare ringförmige massive Dichtscheibe (11) zur dichtenden Anlage zwischen der Stirnfläche (10) und dem Zündkerzenschacht, **dadurch gekennzeichnet, dass** die Dichtscheibe (11) lediglich radial außen, auf der der Stirnfläche (10) zugewandten Seite (11u) und/oder lediglich radial außen auf der dem Zündkerzenschacht zugewandten Seite (11o) eine Rändelung (17) aufweist.

2. Zündkerze nach Anspruch 1, **dadurch gekennzeichnet, dass** die Dichtscheibe (11) verliersicher zwischen dem Gewinde (8) und der Stirnfläche (10) angeordnet ist.

3. Zündkerze nach Anspruch 1 oder 2, **dadurch gekennzeichnet, dass** sich die Rändelung (17) in radialer Richtung um die Länge l=0,3 mm bis l=2 mm weit erstreckt.

4. Zündkerze nach einem der vorangehenden Ansprüche, **dadurch gekennzeichnet, dass** sich die Rändelung (17) in axialer Richtung um die Höhe h=0,01 mm bis h=0,2 mm weit erstreckt.

5. Zündkerze nach einem der vorangehenden Ansprüche, **dadurch gekennzeichnet, dass** die Rändelung (17) in Umfangsrichtung ein Dreiecksprofil, ein Vierecksprofil, ein Trapezprofil, ein Trapezoidprofil, ein Wellenprofil und/oder dergleichen aufweist.

6. Ringförmige massive Dichtscheibe (11) zur dichtenden Anlage zwischen einer ringförmigen Stirnfläche (10) einer Zündkerze (1) und einem Zündkerzenschacht **dadurch gekennzeichnet, dass** die Dichtscheibe (11) lediglich radial außen, auf der der Stirnfläche (10) zugewandten Seite (11u) und/oder lediglich radial außen auf der dem Zündkerzenschacht (11o) zugewandten Seite eine Rändelung (17) aufweist.

7. Dichtscheibe (11) nach Anspruch 6, **dadurch gekennzeichnet, dass** sich die Rändelung (17) in radialer Richtung um die Länge l=0,3 mm bis l=2 mm weit erstreckt.

8. Dichtscheibe (11) nach Anspruch 6 oder 7, **dadurch gekennzeichnet, dass** sich die Rändelung in axialer Richtung um die Höhe h=0,01 mm bis h=0,2 mm weit erstreckt.

9. Dichtscheibe (11) nach einem der Ansprüche 6 - 8, **dadurch gekennzeichnet, dass** die Rändelung (17) in Umfangsrichtung (P) ein Dreiecksprofil, ein Vierecksprofil, ein Trapezprofil, ein Trapezoidprofil, ein Wellenprofil und/oder dergleichen aufweist.

## Claims

1. Spark plug (1) comprising a spark plug housing (2) with an annular end face (10) facing towards the combustion chamber and a thread (8), which is arranged at the combustion chamber side of the end face and intended for screwing the spark plug (1) into a spark plug well of an internal combustion engine, and an annular solid sealing disc (11), which is plugged or can be plugged onto the spark plug housing (2) for sealing abutment between the end face (10) and the spark plug well, **characterized in that** the sealing disc (11) has knurling (17) only radially on the outside on the side (11u) facing towards the end face (10) and/or only radially on the outside on the side (11o) facing towards the spark plug well.

2. Spark plug according to Claim 1, **characterized in that** the sealing disc (11) is captively arranged between the thread (8) and the end face (10).

3. Spark plug according to Claim 1 or 2, **characterized in that** the knurling (17) extends by the length l=0.3 mm to l=2 mm in the radial direction.

4. Spark plug according to one of the preceding claims, **characterized in that** the knurling (17) extends by the height h=0.01 mm to h=0.2 mm in the axial direction.

5. Spark plug according to one of the preceding claims, **characterized in that** the knurling (17) has a triangular profile, a quadrilateral profile, a trapeziform profile, a trapezoidal profile, a wavy profile and/or the like in the circumferential direction.

6. Annular solid sealing disc (11) for sealing abutment between an annular end face (10) of a spark plug (1) and a spark plug well, **characterized in that** the sealing disc (11) has knurling (17) only radially on the outside on the side (11u) facing towards the end face (10) and/or only radially on the outside on the side facing towards the spark plug well (11o).

7. Sealing disc (11) according to Claim 6, **characterized in that** the knurling (17) extends by the length l=0.3 mm to l=2 mm in the radial direction.

8. Sealing disc (11) according to Claim 6 or 7, **characterized in that** the knurling extends by the height h=0.01 mm to h=0.2 mm in the axial direction.

9. Sealing disc (11) according to one of Claims 6 - 8, **characterized in that** the knurling (17) has a triangular profile, a quadrilateral profile, a trapeziform profile, a trapezoidal profile, a wavy profile and/or the like in the circumferential direction (P).

## Revendications

1. Bougie d'allumage (1) comprenant un boîtier de bougie d'allumage (2) avec une surface frontale annulaire (10) tournée vers la chambre de combustion et un filetage (8) agencé du côté de la chambre de combustion de la surface frontale pour visser la bougie d'allumage (1) dans un puits de bougie d'allumage d'un moteur à combustion interne, et une rondelle d'étanchéité annulaire massive (11) enfichée ou pouvant être enfichée sur le boîtier de bougie d'allumage (2) pour l'application étanche entre la surface frontale (10) et le puits de bougie d'allumage, **caractérisée en ce que** la rondelle d'étanchéité (11) présente un moletage (17) uniquement radialement à l'extérieur, sur le côté (11u) tourné vers la surface frontale (10) et/ou uniquement radialement à l'extérieur sur le côté (11o) tourné vers le puits de bougie d'allumage.

2. Bougie d'allumage selon la revendication 1, **caractérisée en ce que** la rondelle d'étanchéité (11) est agencée de manière imperdable entre le filetage (8) et la surface frontale (10).

3. Bougie d'allumage selon la revendication 1 ou 2, **caractérisée en ce que** le moletage (17) s'étend dans la direction radiale sur une longueur de l = 0,3 mm à l = 2 mm.

4. Bougie d'allumage selon l'une quelconque des revendications précédentes, **caractérisée en ce que** le moletage (17) s'étend dans la direction axiale sur une hauteur h = 0,01 mm à h = 0,2 mm.

5. Bougie d'allumage selon l'une quelconque des revendications précédentes, **caractérisée en ce que** le moletage (17) présente, dans la direction circonférentielle, un profil triangulaire, un profil quadrangulaire, un profil trapézoïdal, un profil ondulé et/ou similaire.

6. Rondelle d'étanchéité annulaire massive (11) pour l'application étanche entre une surface frontale annulaire (10) d'une bougie d'allumage (1) et un puits de bougie d'allumage, **caractérisée en ce que** la rondelle d'étanchéité (11) présente un moletage (17) uniquement radialement à l'extérieur, sur le côté (11u) tourné vers la surface frontale (10) et/ou uniquement radialement à l'extérieur sur le côté tourné vers le puits de bougie d'allumage (11o).

7. Rondelle d'étanchéité (11) selon la revendication 6, **caractérisée en ce que** le moletage (17) s'étend dans la direction radiale sur une longueur de l = 0,3 mm à l = 2 mm.

8. Rondelle d'étanchéité (11) selon la revendication 6 ou 7, **caractérisée en ce que** le moletage s'étend dans la direction axiale sur une hauteur h = 0,01 mm à h = 0,2 mm.

9. Rondelle d'étanchéité (11) selon l'une quelconque des revendications 6 à 8, **caractérisée en ce que** le moletage (17) présente, dans la direction circonférentielle (P), un profil triangulaire, un profil quadrangulaire, un profil trapézoïdal, un profil ondulé et/ou similaire.
